# FASCICULE DE BREVET EUROPEEN

(11) **EP 0 588 709 B1**
(45) Date de publication et mention de la délivrance du brevet: **18.12.1996**
(21) Numéro de dépôt: 93402231.0
(22) Date de dépôt: 14.09.1993
(51) Int. Cl.: H01H 33/70, H01H 33/91

(54) **Disjoncteur à éléments fixes par frettage**
Lastschalter feststehende Elementen mittels Schrumpfsitz
Circuit breaker with heat shrunk fixed elements

(30) Priorité: 18.09.1992 FR 9211157
(43) Date de publication de la demande: 23.03.1994
(73) Titulaire: GEC ALSTHOM T ET D SA, 75016 Paris (FR)
(72) Inventeur: Neveu, André, F-69100 Villeurbanne (FR)
(74) Mandataire: Fournier, Michel

(56) Documents cités:
- US-A- 3 873 793

## Description

La présente invention se rapporte à un disjoncteur comprenant des pièces tubulaires métalliques aboutées à des pièces supports par l'intermédiaire de surfaces cylindriques.

Plus précisément il concerne un disjoncteur comprenant les éléments constitutifs que sont un premier et un second contact permanent et un tube porte-contact d'arc mobile.

Ces éléments constitutifs sont actuellement fixés sur leur pièce support respective par vissage.

Le document US-A-3 873 793 décrit un contact d'arc dont l'électrode est fixée sur une partie tubulaire de support par une bague de frette, intercalée entre l'électrode et la partie de support.

Le but de l'invention est de réduire les coûts de montage et d'augmenter la fiabilité des éléments constitutifs dudit disjoncteur.

Pour ce faire conformément à l'invention, au moins un de ses éléments constitutifs tubulaires est fixé par frettage sur la surface cylindrique de la pièce support correspondante, cet élément étant comprimé sur ladite surface par un organe de frette.

Ce frettage est de préférence mécanique, c'est à dire par enfoncement à froid de la frette sur la pièce, mais peut être également thermique, c'est à dire par emmanchement après dilatation à chaud.

En ce qui concerne la buse de soufflage, elle est, de préférence, en butée contre une extrémité d'une pièce support tubulaire à bride annulaire d'extrémité et en contre butée contre un embout de premier contact permanent lui-même fixé par une bague de frette sur la bride annulaire de la pièce support.

En ce qui concerne le tube porte-contact d'arc mobile, de préférence, une extrémité du tube porte-contact est fixée par une bague de frette à une pièce support.

En ce qui concerne le second contact permanent, il est, de préférence, constitué d'une bande enroulée sur une extrémité d'un porte contact tubulaire et fixée sur celui-ci par frettage d'un capot supportant également le bord libre de la bande.

Avantageusement, l'embout de premier contact permanent comporte, à son extrémité fixée sur la pièce support, une nervure radiale encastrée dans une rainure radiale ménagée sur celle-ci.

De préférence, ladite extrémité du tube porte-contact comporte une nervure radiale encastrée dans une rainure radiale ménagée sur la pièce support.

L'invention est exposée ci-après plus en détail à l'aide de dessins ne représentant qu'un mode de réalisation préféré de l'invention.

La figure 1 est une vue en coupe longitudinale d'un disjoncteur conforme à l'invention.

La figure 2 est une vue en coupe longitudinale de la fixation de la buse de soufflage conformément à l'invention.

La figure 3 est une vue en coupe longitudinale de la fixation du contact d'arc mobile conformément à l'invention.

La figure 4 est une vue en coupe longitudinale de la fixation de contact permanent conformément à l'invention.

Selon l'exemple représenté sur la figure 1, le disjoncteur comprend, dans une enveloppe étanche 15 rempli de gaz diélectrique, un contact permanent fixe 2 dit second contact permanent, un contact d'arc fixe 16 et un équipage mobile. Ce dernier se compose d'un premier tube 17 portant à son extrémité un contact d'arc mobile 18 et solidaire d'un second tube 5 coaxial portant à son extrémité une buse de soufflage 4 et un contact permanent mobile 1 dit premier contact permanent. Un piston fixe 19 est disposé entre les premier 17 et deuxième 5 tubes et est solidaire d'un tube porte contact 3 solidaire d'une pièce support 9 fixe et sur lequel coulisse le tube 5.

Comme représenté sur la figure 2, à plus grande échelle, la buse de soufflage 4 est en butée contre une extrémité d'une pièce support 5 tubulaire à bride annulaire d'extrémité 6 constituée du second tube 5 et en contre butée contre un embout de premier contact permanent 1 lui-même fixé par une bague de frette 7 sur la bride annulaire 6 de la pièce support 5.

La buse de soufflage 4 est donc montée centrée sur un épaulement intérieur de la pièce support 5. L'embout de contact 1 est également monté centré sur un épaulement extérieur de la bride annulaire 6 de la pièce support 5 et vient en contre butée sur la buse 4, afin de la maintenir en position. L'embout de contact 1 comporte au moins une fente longitudinale sur son diamètre de centrage, afin de rendre élastique sa partie venant en contact avec la bride 6. La bague de frette 7 vient comprimer cet ensemble et le maintient en place par simple effet de compression.

Afin d'améliorer cette fixation, l'embout de premier contact permanent 1 comporte, à son extrémité fixée sur la pièce support 5, une nervure radiale 12 encastrée dans une rainure radiale ménagée sur celle-ci.

En effet, lors de la coupure, la montée en pression du volume intérieur de la buse 4 entraîne un effort à l'arrachement des éléments frettés. La nervure 12 de largeur légèrement inférieure à la rainure correspondante de la pièce support 5 et d'épaisseur par exemple d'environ 0,2 mm permet de renforcer la tenue à l'arrachement.

Afin de faciliter la mise en place de l'embout 1, il est réalisé par exemple huit fentes longitudinales réparties sur la collerette de centrage, afin de rendre celle-ci plus déformable et permettre à la fois l'encastrement des tronçons de nervures 12 dans la rainure correspondante et la compression de la bague de frette. Un tel agencement de rainure et nervure permet d'augmenter jusqu'à six fois la tenue à l'arrachement de l'assemblage.

Comme représenté sur la figure 3, une extrémité du tube porte contact 3 est fixée par une bague de frette 8 à la pièce support 9.

De préférence, ladite extrémité du tube porte contact 3 comporte une nervure radiale 13 encastrée dans une rainure radiale ménagée sur la pièce support 9.

Le montage est totalement identique à celui du premier contact permanent 1, avec un agencement de fentes longitudinales.

Comme représenté sur la figure 4, le second contact permanent 2 est constitué d'une bande enroulée sur une extrémité d'un porte contact tubulaire 10 et fixée sur celui-ci par frettage d'un capot 11 supportant également le bord libre de la bande.

La bande métallique formant contact 2 est, à proximité de son bord libre, déformée vers l'intérieur pour former une partie saillante de contact par flexibilité et son bord libre est retenu par l'extrémité du capot 11 qui présente pour ce faire un rebord 14 courbé vers l'intérieur. Ce contact 2 ne travaillant pas à l'arrachement, il n'est pas indispensable de prévoir un agencement de rainure et nervure, bien que ce dernier soit bien évidemment facilement réalisable.

## Revendications

1. Disjoncteur comprenant les éléments constitutifs que sont un premier (1) et un second (2) contact permanent et un tube (3) porte contact d'arc mobile, constitués de pièces tubulaires métalliques aboutées à des pièces supports par l'intermédiaire de surfaces cylindriques, caractérisé en ce qu'au moins un de ses éléments constitutifs est fixé par frettage sur la surface cylindrique de la pièce support correspondante, cet élément étant comprimé sur ladite surface par un organe de frette.

2. Disjoncteur selon la revendication 1, comprenant un contact permanent (1) et une buse de soufflage (4), constitués de pièces tubulaires chacune aboutées à une pièce support commune (5) par l'intermédiaire de surfaces cylindriques, caractérisé en ce que la buse de soufflage (4) est en butée contre une extrémité de la pièce support (5) tubulaire à bride annulaire d'extrémité (6) et en contre butée contre un embout de premier contact permanent (1) lui-même comprimé par une bague de frette (7) sur une surface cylindrique de la bride annulaire (6) de la pièce support (5).

3. Disjoncteur selon la revendication 2, caractérisé en ce que ladite surface cylindrique de la bride annulaire (6) comporte une rainure radiale.

4. Disjoncteur selon la revendication 3, caractérisé en ce que l'embout de premier contact permanent (1) comporte, à son extrémité fixée sur la pièce support (5), une nervure radiale (12) encastrée dans ladite rainure radiale.

5. Disjoncteur selon la revendication 1, comprenant un tube (3) porte contact d'arc mobile, constitué d'une pièce tubulaire métallique aboutée à une pièce support (9) par l'intermédiaire d'une surface cylindrique, caractérisé en ce qu'une extrémité du tube porte-contact (3) mobile est comprimée par une bague de frette (8) sur une surface cylindrique de la pièce support (9) et en ce que ladite surface cylindrique comporte une rainure radiale.

6. Disjoncteur selon la revendication 5, caractérisé en ce que ladite extrémité du tube porte contact (3) comporte une nervure radiale (13) encastrée dans ladite rainure radiale.

7. Disjoncteur selon la revendication 1, comprenant un contact permanent (2) constitué d'une pièce tubulaire métallique aboutée à une pièce support dite porte-contact (10) par l'intermédiaire d'une surface cylindrique, caractérisé en ce que le contact permanent (2) est constitué d'une bande enroulée sur une surface cylindrique agencée à une extrémité du porte contact tubulaire (10) et comprimée sur celle-ci par frettage d'un capot (11) supportant également le bord libre de la bande.

8. Disjoncteur selon la revendication 7, caractérisé en ce que ladite surface cylindrique du porte-contact (10) comporte une rainure radiale.

9. Disjoncteur selon la revendication 8, caractérisé en ce que la bande comporte, à son extrémité fixée sur le porte-contact (10), une nervure radiale encastrée dans ladite rainure radiale.

## Claims

1. Circuit-breaker comprising a first permanent contact (1), a second permanent contact (2) and a mobile arc contact support tube (3) consisting of tubular metal components abutted to support members by means of cylindrical surfaces, characterised in that at least one of its components is a force-fit on the cylindrical surface of the respective support member, this component being compressed onto said surface by a clamping member.

2. Circuit-breaker according to claim 1 comprising a permanent contact (1) and a blow-out nozzle (4) consisting of tubular members each abutted to a common support member (5) by means of cylindrical surfaces, characterised in that the blow-nozzle (4) is abutted at one end against one end of the tubular support member (5) with an annular end flange (6) and at the opposite end against a first permanent contact end-piece (1) compressed by a clamping ring (7) onto a cylindrical surface of the annular flange (6) of the support member (5).

3. Circuit-breaker according to claim 2 characterised in that said cylindrical surface of the annular flange (6) incorporates a radial groove.

4. Circuit-breaker according to claim 3 characterised in that the first permanent contact end-piece (1) has at the end fixed to the support member (5) a radial rib (12) engaged in said radial groove.

5. Circuit-breaker according to claim 1 comprising a mobile arc contact support tube (3) consisting of a tubular metal member abutted to a support member (9) by means of a cylindrical surface, characterised in that one end of the mobile contact support tube (3) is compressed by a clamping ring (8) onto a cylindrical surface of the support member (9) and in that said cylindrical surface incorporates a radial groove.

6. Circuit-breaker according to claim 5 characterised in that said end of the contact support tube (3) incorporates a radial rib (13) engaged in said radial groove.

7. Circuit-breaker according to claim 1 comprising a permanent contact (2) consisting of a tubular metal member abutted to a contact support (10) by means of a cylindrical surface, characterised in that the permanent contact (2) comprises a strip wound onto a cylindrical surface at one end of the tubular contact support (10) and compressed onto the latter by a force-fitted cap (11) also supporting the free edge of the strip.

8. Circuit-breaker according to claim 7 characterised in that said cylindrical surface of the contact support (10) incorporates a radial groove.

9. Circuit-breaker according to claim 8 characterised in that the strip has at the end fixed to the contact support (10) a radial rib engaged in said radial groove.

## Patentansprüche

1. Leistungsschalter, der als wesentliche Elemente einen ersten und einen zweiten Dauerkontakt (1, 2) und ein den beweglichen Lichtbogenkontakt tragendes Rohr (3) enthält, wobei diese Elemente rohrförmige Metallteile sind, die an Träger über zylindrische Flächen angefügt sind, dadurch gekennzeichnet, daß mindestens eines der wesentlichen Elemente durch Festspannen auf der zylindrischen Oberfläche des entsprechenden Trägers befestigt ist und auf dieser Oberfläche durch ein Spannglied komprimiert wird.

2. Leistungsschalter nach Anspruch 1 mit einem Dauerkontakt (1) und einer Blasdüse (4), die je an einen gemeinsamen Träger (5) über zylindrische Oberflächen angefügt sind, dadurch gekennzeichnet, daß die Blasdüse (4) an einem Ende des einen Ringflansch (6) aufweisenden rohrförmigen Trägers (5) in Anschlag und am Ende des ersten Dauerkontakts (1) in Gegenanschlag liegt, wobei der erste Dauerkontakt durch einen Spannring (7) auf eine zylindrische Oberfläche des Ringflansches (6) des Trägers (5) komprimiert ist.

3. Leistungsschalter nach Anspruch 2, dadurch gekennzeichnet, daß die zylindrische Oberfläche des Ringflansches (6) eine radiale Rinne besitzt.

4. Leistungsschalter nach Anspruch 3, dadurch gekennzeichnet, daß das Ende des ersten Dauerkontakts (1) an seinem auf dem Träger (5) befestigten Ende eine radiale Rippe (12) besitzt, die in die radiale Rinne eingefügt ist.

5. Leistungsschalter nach Anspruch 1 mit einem Rohr (3), das den beweglichen Lichtbogenkontakt trägt und als rohrförmiges Metallteil ausgebildet ist, das an einen Träger (9) über eine zylindrische Oberfläche angefügt ist, dadurch gekennzeichnet, daß ein Ende des den beweglichen Lichtbogenkontakt tragenden Rohrs (3) durch einen Spannring (8) auf eine zylindrische Oberfläche des Trägers (9) komprimiert ist und daß die zylindrische Oberfläche eine radiale Rinne besitzt.

6. Leistungsschalter nach Anspruch 5, dadurch gekennzeichnet, daß das Ende des den beweglichen Lichtbogenkontakt tragenden Rohrs (3) eine radiale Rippe (13) aufweist, die in die radiale Rinne eingefügt ist.

7. Leistungsschalter nach Anspruch 1 mit einem Dauerkontakt (2), der aus einem rohrförmigen Metallteil besteht, welches an einen Kontaktträger (10) über eine zylindrische Oberfläche angesetzt ist, dadurch gekennzeichnet, daß der Dauerkontakt (2) von einem auf eine zylindrische Oberfläche am Ende des rohrförmigen Kontaktträgers (10) aufgewickelten Band gebildet ist und auf dieser Oberfläche durch Aufsetzen einer außerdem den freien Rand des Bands umschließenden Haube (11) komprimiert ist.

8. Leistungsschalter nach Anspruch 7, dadurch gekennzeichnet, daß die zylindrische Oberfläche des rohrförmigen Kontaktträgers (10) eine radiale Rippe besitzt.

9. Leistungsschalter nach Anspruch 8, dadurch gekennzeichnet, daß das Band an seinem auf dem rohrförmigen Kontaktträger (10) befestigten Ende eine radiale Rippe besitzt, die in die radiale Rinne hineinpaßt.
